# EUROPÄISCHE PATENTSCHRIFT

(11) **EP 1 250 721 B1**
(45) Veröffentlichungstag und Bekanntmachung des Hinweises auf die Patenterteilung: **03.03.2004**
(21) Anmeldenummer: 01901169.1
(22) Anmeldetag: 18.01.2001
(51) Int. Cl.: H01P 5/04

(54) **SCHALTUNG ZUM AUFTEILEN ODER ZUSAMMENFÜHREN VON HOCHFREQUENZLEISTUNGEN**
CIRCUIT FOR DIVIDING OR BRINGING TOGETHER HIGH-FREQUENCY PERFORMANCES
CIRCUIT POUR DIVISER OU REUNIR DES PUISSANCES HAUTE FREQUENCE

(30) Priorität: 20.01.2000 DE 10002317; 28.09.2000 DE 20016787 U
(43) Veröffentlichungstag der Anmeldung: 23.10.2002
(73) Patentinhaber: Kathrein-Werke KG, 83022 Rosenheim (DE)
(72) Erfinder: HAUNBERGER, Thomas, 83435 Bad Reichenhall (DE); PICHLER, Franz, 83064 Raubling (DE); LUND, Manuel, 83134 Prutting (DE)
(74) Vertreter: Flach, Dieter Dipl.-Phys.
(86) Internationale Anmeldenummer: PCT/EP2001/000551
(87) Internationale Veröffentlichungsnummer: WO 2001/054222

(56) Entgegenhaltungen:
- DE-B- 1 766 762
- US-A- 2 605 356
- US-A- 2 605 357
- US-A- 2 667 619
- US-A- 3 324 421
- US-A- 5 467 063

## Beschreibung

Die Erfindung betrifft eine Schaltung zum Aufteilen oder Zusammenführen von Hochfrequenzleistungen nach dem Oberbegriff des Anspruches 1.

Schaltungen zum Aufteilen oder Zusammenführen von Hochfrequenzleistungen sind beispielsweise als sogenannte Brückenschaltungen oder als Wilkinson-Koppler bekannt. Sie werden in der Hochfrequenztechnik vor allem zum Parallelschalten von Hochfrequenzsendern oder Antennen benutzt.

Eine gattungsbildende Schaltung zum Aufteilen und Zusammenführen von Hochfrequenzleistungen ist beispielsweise aus dem Prospekt Kathrein-Werke KG "Base Station Antennas for Mobile Communication, Katalog 03.99" bekannt geworden.

Die Schaltung ist z.B. in einem länglichen Gehäuse angeordnet, an dessen einer Stirnseite das sogenannte Summentor (Eingang) und an dem gegenüberliegenden Ende beispielsweise ein erstes Einzeltor und an einer rechtwinklig dazu angrenzenden Querseite das zweite Einzeltor vorgesehen sein kann.

Eine Leistungsaufteilung wird durch verschiedene Widerstände am Einzeltor realisiert (Parallelschaltung unterschiedlicher Einzeltorwiderstände). Das erste Einzeltor bleibt dabei unverändert. Das zweite Einzeltor wird dabei z.B. einer λ/4-Transformation unterzogen. Mit anderen Worten wird die Leistungsteilung nach dem Stand der Technik durch eine unterschiedliche Impedanz Z realisiert ("λ/4-Transformation"). Die Leistungsteilung hat dabei allerdings Rückwirkung auf den Eingang. Vor allem können im Fall unterschiedliche Teilungsverhältnisse diese nicht variabel eingestellt werden, so dass für die unterschiedlichen Leistungs-Teilungsverhältnisse unterschiedliche Typen und Geräte zur Verfügung gestellt werden müssen.

Aus der US 3,324,421 ist eine Schaltung zum Aufteilen oder Zusammenführen von Hochfrequenzleistungen bekannt, bei der zwischen einem Eingangs- und einem ersten Ausgangstor eine Hauptleitung geschaltet ist, von der an einer Verzweigstelle eine Zweigleitung abzweigt. Bei dieser Schaltung ist ein verstellbares Auskoppelelement vorgesehen, welche§ durch Veränderung der Kapazität eines in der Zweigleitung geschalteten Kondensators die Größe der abgezweigten Leistung bestimmt. Je nach Messfrequenz kann dadurch schmalbandig das Auskoppelelement angepasst werden, d.h. es wird lediglich der Messzweig angepasst. Dieses Auskoppelelement hat jedoch, speziell bei höheren Frequenzen, Rückwirkungen auf die Impedanz der Hauptleitung.

Aus der US 2,657,362 ist es bekannt, beispielsweise die Impedanz einer Antenne durch eine mechanisch veränderte Kombination aus Induktivitäten und Kapazitäten an eine andere Impedanz anzupassen.

Eine gattungsbildende Schaltung zur Leistungsaufteilung ist beispielsweise auch aus der US-A-2,667,619 bekannt geworden. Diese Schaltung umfasst eine zwischen einem Eingangs- und einem ersten Ausgangstor geschaltete Hauptleitung und eine von der Hauptleitung an einer Verzweigungsstelle abzweigende und zu einer zweiten Ausgangstür führende Zweigleitung. Ferner ist eine mit der Zweigleitung gekoppelte Stichleitung vorgesehen. Gemäß dieser Vorveröffentlichung sind in den Ausgängen serielle Kapazitäten mit einer elektrisch wirksamen Länge von λ/4 bzw. λ/2 entsprechend der Arbeitsfrequenz vorgesehen. Es ist ein verschiebbares Abstimmelement vorgesehen, welches über ein Betätigungselement gleichzeitig in die Hauptstrecke und die Zweigstrecke eingreifend in deren Längsrichtung verstellt werden kann. D.h.,die Funktion des Verteiler wird durch die gleichzeitige Vergrößerung und Verkleinerung der Serienkapazitäten realisiert.

Eine weitgehend ähnliche Schaltung ist auch aus der US-A-2,605,357 bekannt. In Abweichung zu der vorstehend genannten Veröffentlichtung US-A-2,667,619 wird die Veränderung der seriellen Kapazität nicht durch eine Längsbewegung der Innenleiter, sondern durch Verdrehen von Koppelflächen realisiert.

Aufgabe der vorliegenden Erfindung ist es von daher, ausgehend von dem gattungsbildenden Stand der Technik eine verbesserte Schaltung zur Leistungsaufteilung, insbesondere eine verbesserte variable Schaltung zum Aufteilen oder Zusammenführen von Hochfrequenzleistungen zu schaffen.

Die Aufgabe wird erfindungsgemäß entsprechend den im Anspruch 1 angegebenen Merkmalen gelöst. Vorteilhafte Ausführungen der Erfindung sind in den Unteransprüchen angegeben.

Die erfindungsgemäße Schaltungsanordnung ist nicht nur neu, sondern in ihrem Gesamtaufbau und im Hinblick auf die dadurch erzielbaren Vorteile höchst überraschend. Denn mittels der erfindungsgemäßen Schaltungsanordnung ist es in einer bevorzugten Ausführungsform möglich, eine variable Leistungsaufteilung zu realisieren, ohne dass sich dabei die Eingangsimpedanz verändert. Dies wird erfindungsgemäß durch eine Kombination von variablen Koppelkapazitäten und einer variablen Stichleitung realisiert, wobei beide Elemente bevorzugt mit einem gemeinsamen Bedienelement variiert werden können.

Die Leistungsaufteilung erfolgt dabei bevorzugt so, dass von einer durchgehenden HF-Leitung an einer definierten Stelle eine weitere Leitung abzweigt, welche kapazitiv angekoppelt ist. Dabei wird eine Transformation für die Widerstandsanpassung am Eingangs- oder Summentor. realisiert, ohne dass dies - wie erwähnt - eine Auswirkung auf oder eine Veränderung der Eingangsimpedanz zur Folge hätte. Am ausgekoppelten Zweig wird eine Frequenzkompensation bzw. Frequenzvorverzerrung bewirkt. Erfindungsgemäß kann nunmehr eine Veränderung der Leistungsaufteilung durch problemloses Verstellen eines vorgesehenen Einstell- oder Verstellgliedes durchgeführt werden, und zwar rückwirkungsfrei auf die Eingangsimpedanz. Für unterschiedliche Leistungs-Teilungsverhältnisse sind nunmehr erfindungsgemäß nicht nur verschiedene Typengeräte, sondern nur noch ein unterschiedlich einstellbarer Typ notwendig.

Die erfindungsgemäße Schaltungsanordnung ist also für die unterschiedlichsten Leistungsverzweigungen in einem HF-Breitbandnetz einzubauen, beispielsweise bei der Signalübertragung in einem Gebäude für die verschiedenen Leistungsverzweigungen in den einzelnen Stockwerken, Gebäudekomplexen etc. Allein durch Verdrehen eines Einstellgliedes kann dabei entsprechend der vorzunehmenden Leistungsverzweigung die gewünschte Leistungsaufteilung problemlos eingestellt werden. Bedenkt man ferner, dass bei der Verkabelung eines Hauses üblicherweise eine Vielzahl von Verteilern notwendig sind, um die eingespeisten Signale (beispielsweise im Keller) auf eine Vielzahl von Leitungen aufzuteilen und um z.B. auf den einzelnen Stockwerken eines Hauses möglicherweise nochmals eine Leistungsaufteilung auf verschiedene Zweigleitungen mit gegebenenfalls stets unterschiedlichen Leistungsanteilen vorzunehmen, so werden die erfindungsgemäßen Vorteile umso deutlicher. Denn erfindungsgemäß ist nur eine einzige Schaltungseinrichtung zur insbesondere stufenlosen Leistungsaufteilung notwendig, die problemlos jeweils auf die aktuellen Bedürfnisse eingestellt werden kann, worüber nunmehr problemlos ein Ausgleich für die unterschiedlichen Kabellängen, Kabeldämpfungen etc. durchführbar ist.

Die erfindungsgemäße Leistungsaufteilung wird bevorzugt unter Verwendung eines Abgleichelementes realisiert, welches lageveränderlich angeordnet ist. Durch die Lageveränderung wird die Auskopplung der Leistung in die abzweigende Leitung verändert und dabei erfindungsgemäß gleichzeitig die durch die veränderte Auskopplung verursachte Widerstandsänderung kompensiert. Das mechanisch lageveränderbare Abgleichelement kann elektrisch leitend sein, muss es aber nicht. Genauso ist beispielsweise ein dielektrisches Abgleichelement einsetzbar.

In einer besonders bevorzugten Ausführungsform der Erfindung kann dabei das Einstellelement in axialer Verlängerung zur abzweigenden Leitung angeordnet sein, wobei quer dazu die zwischen dem Eingangs- und dem weiteren Ausgangstor (also zwischen dem Summen- und dem weiteren Einzeltor) verlaufende Hauptleitung angeordnet ist.

Die gewünschte veränderte Auskopplung kann bevorzugt mittels einer mechanisch verstellbaren Sonde durchgeführt werden, die beispielsweise durch radiale Verdrehung in ihrer Axiallage veränderbar ist.

Das Abgleichelement kann aber beispielsweise auch durch einen andersartigen Verstellmechanismus unterschiedlich eingestellt werden. Dazu ist in einem weiteren bevorzugten Ausführungsbeispiel vorgesehen, dass das Stellglied am Schaltungsgehäuse linear verstellt werden kann. Die Verstellbewegung erfolgt dabei bevorzugt in axialer Längsrichtung des Schaltungsgehäuses. Über diese Verstellbewegung kann bevorzugt innenliegend im Verstellglied die Verstellbewegung, d.h. vorzugsweise die lineare Verstellbewegung des Abgleichelementes realisiert und umgesetzt werden, wobei die Verstellbewegung des Abgleichelementes senkrecht zur Verstellbewegung des Stellgliedes erfolgt. Die gesamte Anordnung weist den weiteren Vorteil auf, dass beispielsweise eine gut sichtbare Skala angebracht sein kann, wobei entsprechend der Verstelllage des Verstellelementes exakt abgelesen werden kann, welche Leistungsaufteilung gerade eingestellt ist.

Schließlich kann die Übersetzung zwischen dem Stellglied und dem Abgleichelement auch nicht-linear erfolgen, falls dies gewünscht wird. Ansonsten ist eine lineare Übersetzung jederzeit realisierbar.

Die Bandbreite der Auskoppeleinheit kann sehr groß sein, beispielsweise 45% betragen.

Die erfindungsgemäße Schaltungsanordnung kann koaxial aufgebaut sein. Sie kann aber auch durch diskrete Bauelemente oder in Platinentechnologie umgesetzt sein.

Nur der Vollständigkeit halber wird angemerkt, dass die erfindungsgemäße Schaltung zudem auch mehrere variable Auskoppelelemente zum Aufbau eines n-fachen Verteilers umfassen kann.

Die erfindungsgemäße Schaltung zum Aufteilen oder zum Zusammenführen von Hochfrequenzleistungen, mit einer zwischen einem Eingangs- und einem ersten Ausgangstor (1, 3) geschalteten Hauptleitung bzw. Hauptstrecke (7), und einer von der Hauptleitung an einer Verzweigungsstelle (9) abzweigenden und zu einem zweiten Ausgangstor (5) führenden Zweigleitung (11) zeichnet sich also bevorzugt dadurch aus, dass ein insbesondere verstellbares oder unterschiedlich ein- und ausbaubares Abgleichelement (61) vorgesehen ist, welches unter Veränderung der Kapazität zumindest eines in der Zweigleitung (11) geschalteten Kondensators (C₂, C₃) und/oder Veränderung der elektrischen Länge einer mit der Zweigleitung (11) gekoppelten Stichleitung (37) so veränderbar ist, dass mit der veränderten Größe der abzweigenden Leistung gleichzeitig auch die durch die veränderte Leistungsaufteilung verursachte Widerstandsänderung kompensierbar ist.

Die Erfindung wird nachfolgend anhand von Zeichnungen näher erläutert. Dabei zeigen im einzelnen
- Figur 1 :: ein erfindungsgemäßes Ersatzschaltbild mit diskreten Elementen zur Erläuterung der Funktionsweisen des Aufbaus einer erfindungsgemäßen Schaltung zum Aufteilen oder Zusammenführen von Hochfrequenzleistungen;
- Figur 2 :: ein Ausführungsbeispiel, welches im wesentlichen Figur 1 entspricht, welches für eine variable, breitbandige Leistungsaufteilung geeignet ist, bei welcher ein gemeinsames Stellglied zur Bewirkung der unterschiedlichen Leistungsaufteilung vorgesehen ist;
- Figur 3 :: eine schematische Darstellung zur Erläuterung eines konkreten Ausführungsbeispiels bezüglich eines koaxialen Schaltungsaufbaus;
- Figur 4 :: eine schematische Schnittdarstellung durch ein erfindungsgemäßes Ausführungsbeispiel mit entsprechender Grunddarstellung nach Figur 3;
- Figur 5 :: eine ausschnittsweise Querschnittsdarstellung durch den verdickten Innenleiter-Abschnitt in Figur 4 mit der dort eingebrachten Querbohrung;
- Figur 6 :: eine schematische Seitenansicht des erfindungsgemäßen Gerätes zur Leistungsaufteilung in einer ersten Einstellstellung des Stellgliedes;
- Figur 7:: eine zu Figur 6 entsprechende Seitendarstellung, bei welcher das Stellglied zur Erzielung einer anderen Leistungsaufteilung sich in einer zu Figur 6 unterschiedlichen Stellung befindet;
- Figur 8 :: eine zu Figur 6 entsprechende Seitendarstellung des erfindungsgemäßen Gerätes teilweise im Längsschnitt;
- Figur 9 :: eine zu Figur 7 entsprechende Seitendarstellung des erfindungsgemäßen Gerätes zur Leistungsaufteilung entsprechend der zweiten Schaltstellung gemäß Figur 7, jedoch teilweise im Längsschnitt gezeigt; und
- Figur 10 :: eine horizontale Querschnittsdarstellung senkrecht zu den Schnittdarstellungen gemäß Figuren 8 und 9, in der Schaltstellung gemäß Figuren 6 und 8.

In Figur 1 ist ein Ersatzschaltbild einer variablen, breitbandigen Leistungsaufteilungs-Schaltung dargestellt, anhand der das grundsätzliche Prinzip erläutert werden soll.

Die Schaltung umfaßt dabei ein erstes Eingangs- oder Summentor 1 sowie ein erstes Ausgangs- oder Einzeltor 3 und ein zweites Ausgangs- oder Einzeltor 5.

Zwischen dem Eingangs- und dem ersten Ausgangstor 3 ist in der Regel die sogenannte Hauptleitung 7 (Hauptstrecke) vorgesehen, von welcher an einer Verzweigungsstelle 9 eine Zweigleitung 11 abzweigt. Üblicherweise wird am zweiten Ausgangstor 5 eine Leistung abgezweigt, die kleiner als 50% der insgesamt am Eingang 1 eingespeisten Leistung beträgt.

Zwischen dem Eingangstor 1 und der Verzweigungsstelle 9 wird in der Hauptleitung 7 eine Systemimpedanz von 50 Q realisiert.

Die Hauptleitung 7 besteht im Prinzip aus einer oder mehreren in Serie geschalteten HF-Leitungen 13, d.h. HF-Leitungsabschnitten 13.1, 13.2, ... bis 13.5 im gezeigten Ausführungsbeispiel. Die Zweigleitung 11 besteht ebenfalls aus einer koaxialen Leitung mit einem ersten HF-Leitungsabschnitt 15.1, einem auch mit der Kennzeichnung C₃ gekennzeichneten Kondensator 18, einem nachgeschalteten weiteren HF-Leitungsabschnitt 15.2, einem auch als Kondensator C₂ gekennzeichneten weiteren Kondensator 22 sowie weiteren nachgeschalteten HF-Leitungsabschnitten 15.3, 15.4 etc.

Zwischen dem ersten HF-Leitungsabschnitt 15.1 und dem ersten Kondensator 18 ist eine erste Koppelstelle 27 und zwischen dem weiteren Kondensator 22 und dem nachfolgenden HF-Leitungsabschnitt 15.3 eine zweite Koppelstelle 29 vorgesehen, zwischen denen in einem Parallelzweig 31 ein auch nachfolgend teilweise als Kondensator C₁ gekennzeichneter Kondensator 33 geschaltet ist.

Zwischen dem Kondensator 18 und dem HF-Leitungsabschnitt 15.2 ist an der dort vorgesehenen Verzweigung 35 eine offene Stichleitung 37 vorgesehen.

Die erwähnten Kondensatoren 18, 22 und die elektrisch wirksame Länge der Stichleitung 37 sind jeweils als einstellbare variable Bauteile ausgebildet. Der im Parallelzweig 31 geschaltete Kondensator kann auch als variabler Kondensator ausgeführt sein, muss es jedoch nicht.

Durch eine ggf. vorgesehene gemeinsame Einstelllogik oder Mechanik kann gewährleistet werden, dass durch gemeinsames Verstellen der variablen Kondensatoren und der Veränderung der Länge der Stichleitung 37, die am zweiten Ausgang 5 abzweigende HF-Leistung variabel und kontinuierlich einund verstellt werden kann, wobei entsprechend dem abgezweigten Leistungsanteil die am ersten Ausgang 3 anstehende Leistung entsprechend verringert ist. Die Einstellung erfolgt dabei ohne Auswirkung und Veränderung der Eingangsimpedanz am Eingang 1. Zudem wird eine entsprechende Widerstands-Vorverzerrung durchgeführt, um so insgesamt die gewünschte Widerstandskompensation zu erreichen.

Figur 2 stellt ein weiteres Ersatzschaltbild für die Ausführungsform gemäß Figur 1 für eine variable, breitbandige Leistungsaufteilung dar. Dabei ist strichliert die Einheit 41 dargestellt, die durch ein gemeinsames Stellglied (symbolisiert durch den gemeinsamen die Einheit 41 kreuzenden Pfeiles) zur Bewirkung einer unterschiedlichen Leistungsaufteilung einstellbar ist.

Anhand von Figur 2 ist ebenfalls an der Verzweigungsstelle 9 punktiert eingezeichnet, dass auch hier ggf. eine zusätzliche Stichleitung 42 zur Widerstandsanpassung vorgesehen sein kann.

Anhand von Figur 3 ist der schematische Aufbau eines nachfolgend anhand von Figur 4 und 5 noch mit größerem Detail erörterten Ausführungsbeispiels einer erfindungsgemäßen Schaltung unter Verwendung eines koaxialen Aufbaus erläutert.

Das Gehäuse 43 der Schaltungsanordnung besteht dabei beispielsweise aus einem Vierkantrohr mit hohlzylinderförmigen Innenraum als Außenleiter 13", in welchem ein stabförmiger Innenleiter 13' hindurchgeführt ist. An den gegenüberliegenden Stirnseiten kann also am Eingangs- bzw. am ersten Ausgangstor 1, 3 jeweils eine entsprechende Koaxialbuchse angeordnet sein, deren Innenleiter mit dem Innenleiter 13' und deren Außenleiter mit dem Außenleiter 13" der Schaltungsanordnung in Verbindung stehen.

An der zur gegenüberliegenden Stirnseite benachbarten Seite 44 ist in der Nähe des ersten Ausgangstores 3 das zweite Ausgangstor 5 vorgesehen, welches ebenfalls wieder als HF-Anschluss mit einer entsprechenden HF-Buchse ausgebildet sein kann, wie sich dies auch im größeren Detail in der schematischen Querschnittsdarstellung gemäß Figur 4 ergibt.

Aus der schematischen Querschnittsdarstellung gemäß Figur 4 ist ersichtlich, dass die Hauptleitung 7 aus dem erwähnten Koaxialrohr 43 besteht, wobei der Außenleiter 13" das Gehäuse 43 der Schaltungsanordnung bildet, und im Inneren galvanisch davon getrennt der Innenleiter 13' als metallisch leitender Stab hindurchgeführt ist. Dazu ist der elektrisch leitende als Innenleiter 13' dienende metallische Stab zumindest im Bereich des Eingangstores 1 und des ersten Ausgangstores 3 am Ende der Hauptleitung 7 in entsprechenden Isolatorstützen 46, die vorzugsweise aus Kunststoff bestehen, gelagert und gehalten und dadurch von dem Gehäuse galvanisch getrennt.

In Höhe des zweiten Ausgangstores 5 weist der elektrisch durchgängige Innenleiter oder -stab 13' der Hauptleitung 7 einen verdickten Abschnitt 45 mit einer Querbohrung 47 auf, innerhalb welcher im gezeigten Ausführungsbeispiel ein hülsenförmiger Isolator 49 vorzugsweise aus Kunststoff eingearbeitet ist. Wie aus der ausschnittsweisen Querschnittsdarstellung (um 90° gedreht) aus Figur 5 ersichtlich ist, wird dadurch keine leitende Unterbrechung des Innenleiters 13' bewirkt.

Axial fluchtend zu der Querbohrung 47 ist der stabförmige Innenleiter 15' der koaxialen Anschlußleitung bzw. des koaxialen Anschlusses für das zweite Ausgangstor 5 vorgesehen, der benachbart zu der Querbohrung 47 im Innenleiter 13' der Hauptleitung 7 einen hülsen- oder topfförmigen Endabschnitt 51 umfaßt, der im gezeigten Ausführungsbeispiel innen ebenfalls wieder mit einem hohlzylinderförmigen Isolator 53 vorzugsweise aus Kunststoff versehen ist.

Axial gegenüberliegend auf der anderen Seite des Außenleiters oder -gehäuses 43 ist ein Stellglied 55, im gezeigten Ausführungsbeispiel mit einer Spindel 57 gezeigt, um durch Verdrehen entsprechend der Pfeildarstellung 59 ein Abgleichelement 61 in Axialrichtung zunehmend weiter ein- bzw. zurückzuschieben. Das Stellglied 55 mit der Spindel 57 sind dabei elektrisch nicht leitend, zumindest nicht mit dem Außenleiter 13" gekoppelt. Über die Spindel 57 wird also das im gezeigten Ausführungsbeispiel metallische Abgleichelement 61 unterschiedlich axial verstellt, wobei das Abgleichelement 61 dabei den hohlzylinderförmigen verdickten Abschnitt 45 des Innenleiters 13' der Hauptleitung 7 durchsetzt und unterschiedlich weit in den hohlzylinderförmigen Innenleiter 15' eingreift, der vom Innenleiter 13' der Hauptleitung galvanisch getrennt ist.

Durch den zum Innenleiter 13' der Hauptleitung 7 gehörenden Hohlzylinder oder hülsenförmigen Körper 45 und das diesen hülsenförmigen Körper 45 durchsetzende zylinderförmige Abgleichelement 61 wird der erwähnte Kondensator C₃ (18) gebildet. Da das Abgleichelement unterschiedlich weit auch in dem zum hülsenförmigen Körper 45 fluchtenden weiteren hülsenförmigen oder buchsenförmigen Körper 51 eingreift, wird zwischen dem Abgleichelement 61 und diesem hülsenförmigen Körper 51 der weitere Kondensator C₂ (22) gebildet.

Schließlich wird durch die beiden galvanisch voneinander getrennten hülsenförmigen Körper 45 (der elektrisch leitend mit dem Innenleiter 13' der Hauptleitung 7 verbunden ist) und dem axial dazu beabstandeten hülsenförmigen Körper 51 (der mit dem Innenleiter 15' der Zweigleitung 11 elektrisch verbunden ist) der ebenfalls bereits erwähnte Kondensator C₁ (33) bildet.

Durch Verdrehen des Einstellgliedes wird, wie erwähnt, das Abgleichelement axial verstellt, wodurch der Kondensator C₃ und vor allem C₂ verändert wird. Da sich der Axialabstand zwischen den beiden hülsenförmigen Körpern 45, 51 nicht verändert, ist in dieser Ausführungsform der zwischen diesen Bauteilen gebildete Kondensator C₁ unveränderlich. Durch entsprechend unterschiedliches Ein- und Ausdrehen des Abgleichelementes wird dabei auch die elektrisch wirksame Länge der offenen Stichleitung 37 entsprechend verändert, wobei die elektrische Länge der Stichleitung 37 kürzer wird, je weiter das Abgleichelement 61 in den entsprechenden hülsenförmigen Körper 51 der Stichleitung eingreift.

Anstelle des elektrisch leitenden Abgleichelementes 61 kann auch ein nichtleitendes Abgleichelement 61 verwendet werden, was zudem den Vorteil bietet, dass dann auf die erwähnten Isolatoren im Inneren der hülsen- oder topfförmigen Einstellelemente 45, 51 auf jeden Fall verzichtet werden kann.

Ein entsprechend erläuterter breitbandig aufgebauter und beliebig variabel einstellbarer Leistungsverzweiger kann problemlos in einem breitbandigen HF-Bereich von beispielsweise 800 MHZ bis 2200 MHZ eingesetzt werden. Der Unterschied der Leistungsaufteilung ΔP zwischen Ausgangstor 3 und 5 kann dabei Werte von 5 dB bis 20 dB betragen.

Das Ausführungsbeispiel ist anhand einer offenen Stichleitung 37 erläutert worden. Zumindest in bestimmten Einsatzfällen ist aber auch eine geschlossene Stichleitung 37 möglich.

Anhand der Figuren 6 bis 10 wird nunmehr noch ein konkreteres Ausführungsbeispiel beschrieben, welches sich von den vorausgegangenen Ausführungsbeispielen vor allem dadurch unterscheidet, dass das Stellglied 55 nicht als drehbares Stellglied 55' ausgebildet ist.

Anhand von Figur 6 ist ein entsprechendes erfindungsgemäßes Gerät zur Leistungsaufteilung in Seitenansicht mit dem sich in axialer Längsrichtung zwischen dem Eingangstor 1 und dem Ein- und Ausgangstor 3 erstreckenden im Querschnitt quadratischen Gehäuse 43 gezeigt.

In Höhe des dazu quer ausgerichteten zweiten Ausgangstores 5 ist das linear verstellbare Stellglied 55 gezeigt, welches quaderförmig gestaltet ist und dabei das sich axial erstreckende Gehäuse 43 umgreift. Dieses quaderförmige Stellglied 55" ist längs der Pfeildarstellung 71 in Längsrichtung des Gehäuses 43 verstellbar und ist dabei in Figur 6 in seiner einen Endstellung und in Figur 7 in seiner dazu gegenüberliegenden anderen Extrem- oder Endstellung wiedergegeben.

Das quaderförmige Stellgliedgehäuse 55" weist dabei an seiner einen Stellgliedseite 73 eine beispielsweise rechteckförmige Ausnehmung oder ein entsprechendes Sichtfeld auf, wobei dieser Ausnehmung oder diesem Sichtfeld 75 eine Einstell- oder Ablese-Einrichtung 77 zugeordnet ist, im gezeigten Ausführungsbeispiel in Form einer vorstehenden Nase 77'. Unterhalb des Sichtfeldes 75, d.h. der Ausnehmung 75 ist außen auf der darunter befindlichen Gehäusewand 43' des Gehäuses 43 eine Skala 79 angebracht. Entsprechend der axialen Verstellbewegung des Stellgliedes 55' kann nunmehr exakt an der Skala 79 abgelesen werden, wie die Leistungsverteilung entsprechend der Einstellung des Stellgliedes 75' an den beiden Ausnehmungen 3 und 5 vorgenommen ist.

Wie der Stellmechanismus erfolgt, kann aus den Figuren 8 bis 10 ersehen werden, die das entsprechende Gerät teilweise im Schnitt wiedergeben.

Aus der Schnittdarstellung gemäß den Figuren 8 und 9 ist ersichtlich, dass in der Hülse oder in dem topfförmigen Endabschnitt ein hülsenförmiger Isolator 51 untergebracht ist, längs welchem quer zur Axialrichtung des Gehäuses 43 - wie an den vorausgegangenen Ausführungsbeispielen besprochen - das Abgleichelement 61 axial verstellt werden kann. Die axiale Verstellbewegung des Abgleichelementes 61 wird über ein im gezeigten Ausführungsbeispiel stutzenförmiges Übertragungselement 81 bewerkstelligt, welches mit dem Abgleichelement 61 axial fest verbunden ist und mit diesem gemeinsam gegenüber dem hülsen- oder topfförmigen Endabschnitt 51 verstellbar ist.

Wie aus der Darstellung gemäß den Figuren 8 und 9 zu ersehen ist, ist in dem in Pfeilrichtung 71 verstellbaren Stellglied 55" innenliegend an einem vorderen und hinteren Seitenwandabschnitt 56 eine Kulissenführung 83 in Form einer Führungsnut 83' eingebracht, in welcher ein quer dazu vorstehender Führungsstift 85 eingreift, der an dem Übertragungsglied 81 ausgebildet oder daran befestigt ist.

Eine Verstellbewegung des quaderförmigen Stellgliedes 55' in axialer Richtung 71, also in axialer Längsrichtung des Gehäuses 43 bewirkt zwangsweise eine Verstellbewegung senkrecht dazu, nämlich in Einstellrichtung 87. Denn der über das Übertragungsglied 81 gehaltene Führungsstift 85 kann eine axiale Längsverstellrichtung entsprechend der Pfeildarstellung 71 nicht nachvollziehen und wird durch die entsprechende Verstellbewegung des Stellgliedes 55 der jeweiligen Lage der Führungsnut 83' folgend gehalten, wodurch das Übertragungsglied 81 und damit auch das Abgleichelement 61 zwangsweise die gewünschte Verstellbewegung in Richtung der Pfeildarstellung 87 ausführt. Das Übertragungsglied 81 ist daher in einer Hülse 89 geführt.

Abweichend vom gezeigten Ausführungsbeispiel kann die Kulissenführung 83 bzw. die Führungsnut 83' linear ausgebildet sein. Dadurch ergibt sich eine lineare Übersetzung. Der Grad der Übersetzung hängt von der Nutsteigung ab und kann beispielsweise in einer Größenordnung von ungefähr 1:2 liegen. Die Kulissenführung bzw. die Führungsnut kann aber auch kurvig gestaltet sein, wie sie in dem Ausführungsbeispiel gemäß Figuren 8 und 9 wiedergegeben ist, wodurch eine entsprechende axiale Verstellbewegung in Pfeilrichtung 71 zu einer unterschiedlich starken Eintauchbewegung oder Rückstellbewegung des Abgleichelementes 61 in der Höhle oder in dem topfförmigen Endabschnitt 51 übersetzt wird.

Entsprechend des Übersetzungsverhältnisses und der Kondensatorwirkung ist dann die erwähnte Skala 79 auszubilden, um auf diesem Wege eindeutig abzulesen, welche Leistungsaufteilung eingestellt ist.

## Patentansprüche

1. Schaltung zum Aufteilen oder zum Zusammenführen von Hochfrequenzleistungen, mit folgenden Merkmalen
- mit einer zwischen einem Eingangstor (1) und einem ersten Ausgangstor (3) geschalteten Hauptstrecke (7),
- mit einer von der Hauptstrecke (7) an einer Verzweigungsstelle (9) abzweigenden und zu einem zweiten Ausgangstor (5) führenden Zweigleitung (11),
- mit einer mit der Zweigleitung (11) gekoppelten Stichleitung (37), und
- mit einem Abgleichelement (61) zum unterschiedlichen Aufteilen oder Zusammenführen von Hochfrequenzleistungen,
- die Stichleitung (37) ist über einen Kondensator (C₃) mit dem Innenleiter (13') der Hauptstrecke (7) und über einen Kondensator (C₂) mit dem zum zweiten Ausgangstor (5) führenden Innenleiter (15') der Zweigleitung (11) verbunden,
- die zumindest beiden Kondensatoren (C₂, C₃) sind bezüglich ihrer Kapazität veränderbar,
- mittels des verstellbaren oder unterschiedlich vorwählbaren und/oder ein- oder ausbaubaren Abgleichelementes (61) sind die Kapazitäten der zumindest beiden Kondensatoren (C₂, C₃) veränderbar, **dadurch gekennzeichnet, daß**
- mittels des Abgleichelementes (61) die elektrische Länge der Stichleitung (37) so veränderbar ist, dass mit der veränderten Größe der abgezweigten oder zugeführten Leistung auch die durch die veränderte Leistungsaufteilung oder -zusammenführung verursachte Widerstandsänderung kompensierbar ist.

2. Schaltung nach Anspruch 1, **dadurch gekennzeichnet, dass** zur Kompensation der Widerstandsänderung in Abhängigkeit der abgezweigten Leistung ein insbesondere verstellbares oder unterschiedlich vorwählbares und/oder ein- oder ausbaubares Abgleichelement (61) vorgesehen ist, welches vorzugsweise ein Teil zumindest eines der in der Zweigleitung (11) zugeschalteten Kondensatoren (C₂, C₃) ist oder mit einem derartigen Teil gekoppelt ist.

3. Schaltung nach Anspruch 2, **dadurch gekennzeichnet, dass** das Abgleichelement (61) so aufgebaut ist, dass sich bei einer Änderung des abgezweigten Leistungsanteils die elektrische Länge der mit der Zweigleitung (11) gekoppelten Stichleitung (37) zwecks Kompensation der damit verbundenen Widerstandsänderung gleichzeitig ändert.

4. Schaltung nach Anspruch 1 bis 3, **dadurch gekennzeichnet, dass** die Kapazitäten der zumindest beiden veränderbaren Kondensatoren (C₂, C₃) durch Veränderung eines gemeinsamen Stellgliedes oder Abgleichelementes (61) veränderbar ist.

5. Schaltung nach einem der Ansprüche 1 bis 4, **dadurch gekennzeichnet, dass** in der Zweigleitung (11) zumindest zwei in Serie geschaltete Kondensatoren (C₃, C₂) vorgesehen sind, deren Kapazität durch axiale Lageveränderung des Abgleichelementes (61) veränderbar sind.

6. Schaltung nach einem der Ansprüche 1 bis 5, **dadurch gekennzeichnet, dass** der Innenleiter (13') der Hauptleitung (7) einen mit einer Querbohrung (47) versehenen Abschnitt (45) aufweist, zu welchem axial versetzt und galvanisch getrennt ein weiterer hülsenförmiger und zum Innenleiter (15') der Zweigleitung (5) gehörender Körper vorgesehen ist, wobei das die beiden hülsenförmigen Körper (45, 51) durchsetzende Abgleichelement (61) unter Veränderung der Kapazität der Kondensatoren (C₂, C₃, C₁) veränderbar ist.

7. Schaltung nach einem der Ansprüche 1 bis 6, **dadurch gekennzeichnet, dass** das Abgleichelement (61) elektrisch leitend ist.

8. Schaltung nach einem der Ansprüche 1 bis 7, **dadurch gekennzeichnet, dass** das Abgleichelement (61) elektrisch nicht-leitend ist.

9. Schaltung nach Anspruch 7 oder 8, **dadurch gekennzeichnet, dass** das Abgleichelement (61) unter Erzeugung eines Abstandspaltes von den hülsenförmigen Körpern (45, 51) getrennt und/oder durch Verwendung eines auf dem Abgleichelement (61) und/oder auf der Innenseite der hülsenförmigen Körper (45, 51) vorgesehenen Isolator vorzugsweise aus Kunststoff galvanisch getrennt ist.

10. Schaltung nach einem der Ansprüche 1 bis 9, **dadurch gekennzeichnet, dass** der stirnseitige axiale Abstand zwischen den beiden hülsenförmigen Körpern (45, 51) konstant, vorwählbar oder veränderbar ist.

11. Schaltung nach einem der Ansprüche 1 bis 10, **dadurch gekennzeichnet, dass** das Abgleichelement (61) mit einem Einstellkörper in Verbindung steht, der in axialer Verlängerung der Zweigleitung (11) an der gegenüberliegenden Seite zur Hauptleitung (7) vorgesehen ist.

12. Schaltung nach einem der Ansprüche 1 bis 11, **dadurch gekennzeichnet, dass** das Abgleichelement (61) mit einem Spindelantrieb in Verbindung steht, worüber es axial verstellbar ist.

13. Schaltung nach einem der Ansprüche 1 bis 12, **dadurch gekennzeichnet, dass** der Spindelantrieb an der gegenüberliegenden Seite zu der Zweigleitung (15) an dem Gehäuse (43) der koaxialen Hauptleitung (7) angeordnet ist.

14. Schaltung nach einem der Ansprüche 1 bis 11, **dadurch gekennzeichnet, dass** das Abgleichelement (61) mit einem linear verstellbaren Stellglied (55, 55") verstellbar ist.

15. Schaltung nach Anspruch 14, **dadurch gekennzeichnet, dass** das Abgleichelement (61) quer, d.h. insbesondere mit einer zur Verstellrichtung (71) des Stellgliedes (55, 55") senkrecht verlaufenden Einstellrichtung (87) verstellbar ist.

16. Schaltung nach Anspruch 14 oder 15, **dadurch gekennzeichnet, dass** das Stellglied (55') eine Kulissen- und/oder Führungsnut (83, 83') aufweist, welche mit einer damit wechselwirkenden Führungseinrichtung oder einem Führungsstift (85) derart wechselwirkt, dass eine lineare Verstellbewegung des Stellgliedes (55') in eine lineare Verstellbewegung des Abgleichelementes (61) übersetzt wird.

17. Schaltung nach Anspruch 16, **dadurch gekennzeichnet, dass** die Führungseinrichtung insbesondere in Form eines Führungsstiftes (85) an einem Übertragungsglied (81) ausgebildet ist, welches mit dem Abgleichelement (61) verbunden und mit diesem gemeinsam verstellbar ist.

18. Schaltung nach Anspruch 16 oder 17, **dadurch gekennzeichnet, dass** das Übertragungselement (81) stutzenförmig ausgebildet ist und vorzugsweise in einer hülsenförmigen Führungseinrichtung (89) geführt und dazu axial verstellbar ist.

19. Schaltung nach einem der Ansprüche 1 bis 18, **dadurch gekennzeichnet, dass** die Übersetzung zwischen dem Stellglied (55, 55") und der Verstellbewegung des Abgleichelementes (61) proportional zueinander ausgebildet ist.

20. Schaltung nach einem der Ansprüche 1 bis 19, **dadurch gekennzeichnet, dass** die Verstellbewegung des Stellgliedes (55, 55") bezogen auf die axiale Verstellbewegung des Abgleichelementes (61) nicht-proportional erfolgt.

21. Schaltung nach Anspruch 20, **dadurch gekennzeichnet, dass** die Kulissenführung (83) bzw. die Führungsnut (83') linear ausgebildet ist.

22. Schaltung nach Anspruch 21, **dadurch gekennzeichnet, dass** die Kulissenführung (83) bzw. die Führungsnut (83') kurvig ausgebildet ist.

23. Schaltung nach einem der Ansprüche 1 bis 22, **dadurch gekennzeichnet, dass** das Stellglied (55) mit einer Skala (79) oder einer Einstell- und Ableseeinrichtung (77) ausgebildet, die mit einer am Gehäuse (43) unmittelbar oder mittelbar ausgebildeten Einstell- oder Ableseeinrichtung (77) oder einer dort ausgebildeten Skala (79) zur Ablesung der Leistungsaufteilung an den beiden Ausgangstoren (3, 5) versehen ist.

## Claims

1. Circuit for splitting or for joining radio-frequency powers, having the following features
- having a main path (7) which is connected between an input port (1) and a first output port (3),
- having a branch line (11) which branches off from the main path (7) at a branching point (9) and leads to a second output port (5),
- having a spur line (37) which is coupled to the branch line (11), and
- having a compensating element (61) for splitting or joining radio-frequency powers together in different ways,
- the spur line (37) is connected via a capacitor (C₃) to the inner conductor (13') of the main path (7) and via a capacitor (C₂) to the inner conductor (15'), which leads to the second output port (5), of the branch line (11),
- the capacitance of the at least two capacitors (C₂, C₃) can be varied,
- the capacitances of the at least two capacitors (C₂, C₃) can be varied by means of the compensating element (61) which is adjustable or can be preselected differently, and/or can be installed or removed, **characterized in that**
- the electrical length of the spur line (37) can be varied by means of the compensating element (61) such that the change in the magnitude of the power which is tapped off or is supplied also makes it possible to compensate for the resistance change caused by the change in the way in which the power is split or joined together.

2. Circuit according to Claim 1, **characterized in that**, in order to compensate for the resistance change as a function of the power which is tapped off, a compensating element (61) is provided which, in particular, can be adjusted or can be preselected differently and/or can be fitted or removed, and which is preferably a part of at least one capacitor (C₂, C₃) which is connected to a branch line (11), or is coupled to such a part.

3. Circuit according to Claim 2, **characterized in that** the compensating element (61) is designed such that, when the proportion of the power which is tapped off is changed, the electrical length of the spur line (37) which is coupled to the branch line (11) is changed at the same time in order to compensate for the resistance change which is associated with this.

4. Circuit according to Claims 1 to 3, **characterized in that** the capacitances of the at least two variable capacitors (C₂, C₃) can be varied by varying a common control element or compensating element (61).

5. Circuit according to one of Claims 1 to 4, **characterized in that** at least two series-connected capacitors (C₃, C₂) are provided in the branch line (11), whose capacitances can be varied by varying the axial position of the compensating element (61).

6. Circuit according to one of Claims 1 to 5, **characterized in that** the inner conductor (13') of the main line (7) has a section (45) which is provided with a transverse hole (47), axially offset with respect to which, and DC-isolated from it, a further body is provided which is in the form of a sleeve and is part of the inner conductor (15') of the branch line (5), in which case the compensating element (61) which passes through the two bodies (45, 51) in the form of sleeves can be varied by varying the capacitance of the capacitors (C₂, C₃, C₁).

7. Circuit according to one of Claims 1 to 6, **characterized in that** the compensating element (61) is electrically conductive.

8. Circuit according to one of Claims 1 to 7, **characterized in that** the compensating element (61) is electrically non-conductive.

9. Circuit according to Claim 7 or 8, **characterized in that** the compensating element (61) is isolated from the bodies (45, 51) in the form of sleeves, producing a separating gap, and/or is DC-isolated by using an insulator which is provided on the compensating element (61) and/or on the inside of the bodies (45, 51) which are in the form of sleeves, and is preferably composed of plastic.

10. Circuit according to one of Claims 1 to 9, **characterized in that** the end axial separation between the two bodies (45, 51) which are in the form of sleeves is constant, can be preselected or can be varied.

11. Circuit according to one of Claims 1 to 10, **characterized in that** the compensating element (61) is connected to an adjusting body, which is provided in an axial extension of the branch line (11), on the opposite side from the main line (7).

12. Circuit according to one of Claims 1 to 11, **characterized in that** the compensating element (61) is connected to a spindle drive, via which it can be moved axially.

13. Circuit according to one of Claims 1 to 12, **characterized in that** the spindle drive is arranged on the housing (43) of the coaxial main line (7), on the opposite side to the branch line (15).

14. Circuit according to one of Claims 1 to 11, **characterized in that** the compensating element (61) can be moved by means of a linearly movable control element (55, 55'').

15. Circuit according to Claim 14, **characterized in that** the compensating element (61) can be moved transversely, that is to say in particular with an adjustment direction (87) which runs at right angles to the movement direction (71) of the control element (55, 55").

16. Circuit according to Claim 14 or 15, **characterized in that** the control element (55') has a slotted and/or guide groove (83, 83') which interacts with a guide device, which interacts with it, or with a guide pin (85), such that a linear adjustment movement of the control element (55') is converted to a linear adjustment movement of the compensating element (61).

17. Circuit according to Claim 16, **characterized in that** the guide device is, in particular, in the form of a guide pin (85) on a transmission element (81), which is connected to the compensating element (61) and can be moved together with it.

18. Circuit according to Claim 16 or 17, **characterized in that** the transmission element (81) is in the form of a connecting stub, and is preferably guided, and can be moved axially, in a guide device (89) which is in the form of a sleeve.

19. Circuit according to one of Claims 1 to 18, **characterized in that** the step-up ratio between the control element (55, 55'') and the adjustment movement of the compensating element (61) is designed such that they are proportional to one another.

20. Circuit according to one of Claims 1 to 19, **characterized in that** the adjustment movement of the control element (55, 55'') is not proportional to the axial adjustment movement of the compensating element (61).

21. Circuit according to Claim 20, **characterized in that** the slotted guide (83) or the guide groove (83') is designed to be linear.

22. Circuit according to Claim 21, **characterized in that** the slotted guide (83) or the guide groove (83') is designed to be curved.

23. Circuit according to one of Claims 1 to 22, **characterized in that** the control element (55) is designed with a scale (79) or an adjustment and reading device (77), which is provided with an adjustment or reading device (77) formed directly or indirectly on the housing (43), or with a scale (79), which is formed there, for reading the power split at the two output ports (3, 5).

## Revendications

1. Circuit pour diviser ou réunir des puissances haute fréquence, présentant les éléments suivants :
- une ligne principale (7) branchée entre une porte d'entrée (1) et une première porte de sortie (3),
- une ligne ramifiée (11) partant de la ligne principale (7) à un emplacement de ramification (9) et menant vers une deuxième porte de sortie (5),
- un tronçon de ligne (37) couplé à la ligne ramifiée (11), et
- un élément égaliseur (61) pour diviser ou réunir différemment des puissances haute fréquence,
- le tronçon de ligne (37) est connecté via un condensateur (C₃) au conducteur intérieur (13') de la ligne principale (7) et via un condensateur (C₂) au conducteur intérieur (15'), menant vers la deuxième porte de sortie (5), de la ligne ramifiée (11),
- lesdits au moins deux condensateurs (C₂, C₃) sont variables quant à leur capacité,
- les capacités desdits au moins deux condensateurs (C₂, C₃) sont variables au moyen de l'élément égaliseur (61) réglable ou pré-sélectionnable différemment et/ou montable ou démontable,
**caractérisé en ce que**
la longueur électrique du tronçon de ligne (37) est variable au moyen de l'élément égaliseur (61), de telle sorte qu'avec modification de la taille de la puissance dérivée ou alimentée, la modification de résistance, causée par la modification de la division ou de la réunion de puissance, est également compensable.

2. Circuit selon la revendication 1, **caractérisé en ce que** pour compenser la modification de la résistance en fonction de la puissance dérivée, il est prévu un élément égaliseur (61), en particulier réglable ou pré-sélectionnable différemment et/ou montable ou démontable, qui fait de préférence partie de l'un au moins des condensateurs (C₂, C₃) branchés dans la ligne ramifiée (11), ou qui est couplé à une telle partie.

3. Circuit selon la revendication 2, **caractérisé en ce que** l'élément égaliseur (61) est conçu de telle sorte que lors d'une modification de la part de puissance dérivée, la longueur électrique du tronçon de ligne (37) couplé à la ligne ramifiée (11) se modifie simultanément dans le but d'une compensation de la modification de résistance liée à celle-ci.

4. Circuit selon les revendications 1 à 3, **caractérisé en ce que** les capacités desdits au moins deux condensateurs variables (C₂, C₃) sont variables par modification d'un organe de positionnement commun ou d'un élément égaliseur commun (61).

5. Circuit selon l'une des revendications 1 à 4, **caractérisé en ce qu'**il est prévu dans la ligne ramifiée (11) au moins deux condensateurs (C₃, C₂) branchés en série dont les capacités sont variables par modification axiale de la position de l'élément égaliseur (61).

6. Circuit selon l'une des revendications 1 à 5, **caractérisé en ce que** le conducteur intérieur (13') de la ligne principale (7) comprend un tronçon (45) pourvu d'un perçage transversal (47), un autre corps étant décalé axialement par rapport audit tronçon et étant séparé de ce dernier sur le plan galvanique, corps qui est en forme de douille et qui fait partie du conducteur intérieur (15') de la ligne ramifiée (5), l'élément égaliseur (61), traversant les deux corps en forme de douille (45, 51), étant variable par modification de la capacité des condensateurs (C₂, C₃, C₁).

7. Circuit selon l'une des revendications 1 à 6, **caractérisé en ce que** l'élément égaliseur (61) est électriquement conducteur.

8. Circuit selon l'une des revendications 1 à 7, **caractérisé en ce que** l'élément égaliseur (61) est électriquement non-conducteur.

9. Circuit selon l'une ou l'autre des revendications 7 et 8, **caractérisé en ce que** l'élément égaliseur (61) est séparé des corps en forme de douille (45, 51) en formant un intervalle d'écartement et/ou séparé sur le plan galvanique par utilisation d'un isolateur de préférence en matière plastique prévu sur l'élément égaliseur (61) et/ou sur le côté intérieur des corps en forme de douille (45, 51).

10. Circuit selon l'une des revendications 1 à 9, **caractérisé en ce que** la distance axiale côté frontal entre les deux corps en forme de douille (45, 51) est constante, pré-sélectionnable ou variable.

11. Circuit selon l'une des revendications 1 à 10, **caractérisé en ce que** l'élément égaliseur (61) est en liaison avec un corps de réglage qui est prévu en prolongement axial de la ligne ramifiée (11) sur le côté opposé par rapport à la ligne principale (7).

12. Circuit selon l'une des revendications 1 à 11, **caractérisé en ce que** l'élément égaliseur (61) est en liaison avec un entraînement à broche via lequel il est axialement déplaçable.

13. Circuit selon l'une des revendications 1 à 12, **caractérisé en ce que** l'entraînement à broche est agencé sur le côté opposé par rapport à la ligne ramifiée (15) sur le boîtier (43) de la ligne principale coaxiale (7).

14. Circuit selon l'une des revendications 1 à 11, **caractérisé en ce que** l'élément égaliseur (61) est déplaçable avec un organe de positionnement (55, 55") linéairement déplaçable.

15. Circuit selon la revendication 14, **caractérisé en ce que** l'élément égaliseur (61) est déplaçable transversalement, c'est-à-dire en particulier dans une direction de réglage (87) s'étendant perpendiculairement à la direction de déplacement (71) de l'organe de positionnement (55, 55").

16. Circuit selon l'une ou l'autre des revendications 14 et 15, **caractérisé en ce que** l'organe de positionnement (55') présente une gorge à coulisse et/ou de guidage (83, 83') qui coopère avec un dispositif de guidage ou avec une tige de guidage (85) en interaction avec celle-ci, de telle sorte qu'un mouvement de déplacement linéaire de l'organe de positionnement (55') est converti en un mouvement de déplacement linéaire de l'élément égaliseur (61).

17. Circuit selon la revendication 16, **caractérisé en ce que** le dispositif de guidage est réalisé en particulier sous la forme d'une tige de guidage (85) sur un organe de transmission (81) qui est relié à l'élément égaliseur (61) et qui est déplaçable conjointement avec celui-ci.

18. Circuit selon l'une ou l'autre des revendications 16 et 17, **caractérisé en ce que** l'élément de transmission (81) est réalisé en forme de tubulure, guidé de préférence dans un dispositif de guidage (89) en forme de douille et est déplaçable axialement par rapport à celui-ci.

19. Circuit selon l'une des revendications 1 à 18, **caractérisé en ce que** les rapports de transmission entre l'organe de positionnement (55, 55") et le mouvement de déplacement de l'élément de déplacement de l'élément égaliseur (61) sont réalisés proportionnels l'un à l'autre.

20. Circuit selon l'une des revendications 1 à 19, **caractérisé en ce que** le mouvement de déplacement de l'organe de positionnement (55, 55") est non proportionnel par rapport au mouvement de déplacement axial de l'élément égaliseur (61).

21. Circuit selon la revendication 20, **caractérisé en ce que** le guidage à coulisse (83) ou la gorge de guidage (83') est réalisé(e) sous forme linéaire.

22. Circuit selon la revendication 21, **caractérisé en ce que** le guidage à coulisse (83) ou la gorge de guidage (83') est réalisé(e) sous forme courbe.

23. Circuit selon l'une des revendications 1 à 22, **caractérisé en ce que** l'organe de positionnement (55) est réalisé avec une échelle (79) ou avec un dispositif de réglage et de lecture (77) qui, pour la lecture de la division de puissance aux deux portes de sortie (3, 5), est pourvu d'un dispositif de réglage et de lecture (77) ou d'une échelle (79), réalisé(e) directement ou indirectement sur le boîtier (43).
